# FASCICULE DE BREVET EUROPEEN

(11) **EP 1 688 625 B1**
(45) Date de publication et mention de la délivrance du brevet: **25.03.2009**
(21) Numéro de dépôt: 06101162.3
(22) Date de dépôt: 01.02.2006
(51) Int. Cl.: F15B 21/08

(54) **Système de commande d'une pluralité de vannes de décharge d'une turbomachine**
Steueranordnung für eine Mehrzahl von Entlastungsventilen einer Turbomaschine
Control system for a plurality of relief valves of a turbomachine

(30) Priorité: 04.02.2005 FR 0501124
(43) Date de publication de la demande: 09.08.2006
(73) Titulaire: HISPANO-SUIZA, 92700 Colombes (FR)
(72) Inventeur: Maillard, David, 77590 Bois Le Roi (FR); Nouhaud, Christophe, 77170 Brie Compte Robert (FR); Tormo, Philippe, 77176 Savigny Le Temple (FR)
(74) Mandataire: Joly, Jean-Jacques

(56) Documents cités:
- WO-A-03/014577
- GB-A- 2 174 824
- US-A1- 2002 013 077
- US-A1- 2003 167 750

## Description

### Domaine de l'invention

La présente invention se rapporte à un système de commande de vannes de décharge d'une turbomachine et elle concerne plus particulièrement un boîtier pneumatique d'activation d'une pluralité de vannes de décharge.

### Arrière-plan de l'invention

D'une manière générale, une turbomachine comporte un compresseur amont basse pression BP et un compresseur aval haute pression HP. Les deux compresseurs sont axiaux et tournent à des régimes différents nécessitant souvent un prélèvement d'air au niveau de leur interface. Au ralenti, pour protéger le compresseur amont d'un pompage engendré par la désadaptation des régimes des deux compresseurs, des vannes de décharge sont ouvertes pour éjecter l'excès de débit d'air généré par l'amont qui ne peut pas être absorbé par l'aval.

L'activation ou la désactivation des vannes de décharge est commandé par un système de commande intégré au système de régulation numérique pleine autorité (FADEC) de la turbomachine.

La figure 5 illustre un exemple d'un système de commande 115 de vannes de décharge 109 d'une turbomachine selon l'art antérieur.

Ce système 115 comporte une unité de commande électronique (ECU) 117 et un boîtier pneumatique de commande (SBU) 118 relié via des lignes de commandes 145 à N vannes de décharge 109. Le boîtier pneumatique 118 est équipé de N électro-robinets 129a, 129b, 129n, un par vanne de décharge 109.

Une vanne de décharge 109 désactivée (c'est-à-dire ouvert) correspond à une position au repos de la vanne.

Pour activer (c'est-à-dire fermer) une vanne de décharge 109, l'unité de commande électronique 117 alimente l'électro-robinet 129a, 129b, 129c associé qui connecte l'air haute pression 137 en sortie du compresseur HP, à la ligne de commande 145 de la vanne de décharge 109.

La vanne de décharge 109 dispose d'une chambre 143 comportant un piston 147 agissant à l'encontre d'un ressort 146. Ainsi, lorsque la chambre 147 du piston est alimentée en air haute pression, le piston 147 se déplace en comprimant le ressort 146 et la tige 148 du piston déplace une chaîne cinématique 149 qui provoque la fermeture d'un canal d'évacuation d'air 10 par un organe interne 151 de la vanne de décharge 109.

Pour rouvrir la vanne de décharge 109, l'unité de commande électronique 117 arrête l'alimentation de l'électro-robinet 129a, 129b, 129c, ce qui a pour effet de connecter la chambre 143 du piston à une pression ambiante 139. Le ressort 146 replace alors le piston 147 en position de repos pour rouvrir l'organe interne 151 via la chaîne cinématique 149.

Ce système présente néanmoins de nombreux inconvénients. En effet, le système est assez complexe et les commandes des vannes de décharge 109 sollicitent fréquemment l'unité de commande électronique 117 qui par ailleurs est utilisée pour commander d'autres fonctions importantes de la turbomachine.

Le document GB 2 174 824 divulgue un autre système de commande de vanne de décharge conforme au préambule de la revendication 1.

Cependant, un inconvénient de ce système (ainsi que de celui de la figure 5) est le fait que le système ne dispose d'aucun moyen direct de détection de la position de la vanne de décharge 109 pour identifier un cas de panne (vanne bloquée ouverte ou fermée). En effet, dans les systèmes actuels la détection de défaillance est réalisée par l'observation du comportement de la turbomachine, ce qui réduit le délai imparti pour prendre une action de correction permettant de prévenir le pompage. D'autre part, les fonctions d'aide à la maintenance ne peuvent pas localiser la vanne de décharge 109 en défaut.

### Objet et résumé de l'invention

La présente invention se propose donc de pallier les inconvénients précités en proposant un boîtier pneumatique d'activation d'une pluralité de vannes de décharge d'une turbomachine, le boîtier pneumatique comportant des sorties d'activation correspondant au nombre de vannes de décharge formant ladite pluralité de vannes de décharge, et une entrée unique de commande recevant un signal de commande unique d'une unité de commande électronique, le signal de commande étant destiné à agir sur un bobinage de commande d'un moyen distributeur dont les sorties forment lesdites sorties d'activation.

Ainsi, le boîtier pneumatique fait appel à un seul signal de commande pour commander toutes les vannes de décharge. Ceci permet de réduire la sollicitation de l'unité de commande électronique augmentant ainsi la fiabilité et la sécurité de la turbomachine.

De plus, il n'est plus besoin d'avoir un électro-robinet par vanne de décharge diminuant ainsi les coûts, la consommation électrique de l'unité de commande électronique, et l'encombrement du boîtier pneumatique.

Le moyen distributeur comporte un piston-distributeur séparant une cavité communicant avec les sorties d'activation, en une première zone à une première pression d'alimentation et une seconde zone à une seconde pression d'alimentation, de sorte que le bobinage de commande, lorsqu'il est alimenté par le signal de commande, provoque un mouvement dudit piston-distributeur permettant ainsi de relier un nombre déterminé desdites sorties d'activation à ladite première pression d'alimentation, les autres sorties étant reliées à ladite seconde pression d'alimentation.

Selon un premier mode de réalisation de l'invention, le piston-distributeur est un tiroir distributeur dont l'amplitude du déplacement linéaire est fixé par le signal de commande.

Selon un second mode de réalisation de l'invention le piston-distributeur est un piston rotatif dont l'angle de rotation est fixé par le signal de commande.

Selon un aspect particulier de l'invention, le boîtier pneumatique comporte en outre un dispositif de retour d'information comprenant des entrées de retour d'information connectées une à une à la pluralité de vannes de décharge, le dispositif de retour d'information transformant le retour d'information de la pluralité de vannes de décharge en un signal unique d'information permettant à l'unité de commande électronique de déterminer un état d'activation ou de désactivation de chacune des vannes de décharge.

Ainsi, le dispositif de retour d'information permet la détection de pannes et la localisation de toute vanne de décharge défaillante.

Avantageusement, chacune des entrées de retour d'information comporte un piston de retour commutant selon l'état d'activation ou de désactivation de la vanne qui lui est connectée, entre un premier élément résistif et un second élément résistif, le premier élément résistif ayant une résistance identique pour toutes les entrées de retour et le second élément résistif ayant une résistance différente pour chacune des entrées de retour, la commutation du piston de retour de chacune des entrées de retour d'information permettant de connecter entre eux l'un des premier et second éléments résistifs de chacune des entrées de retour d'information pour former un circuit électrique ayant une résistance équivalente dont la valeur indique les vannes de décharge réellement activées.

La première pression d'alimentation est une haute pression et la seconde pression d'alimentation est une pression ambiante.

L'invention vise également un système de commande comportant une unité de commande électronique, une pluralité de vannes de décharge, et un boîtier pneumatique selon les caractéristiques ci-dessus de sorte que chacune de la pluralité de vannes de décharge comporte une chambre connectée via une ligne de commande pneumatique à une sortie desdites sorties d'activation, ladite chambre comportant un piston de transmission dont le déplacement engendre un mouvement d'une chaîne cinématique provoquant l'activation ou la désactivation de la vanne de décharge correspondante.

La vanne de décharge est dans un état activé lorsque la sortie d'activation correspondante est reliée à la haute pression, et dans un état désactivé lorsque la sortie d'activation correspondante est reliée à la pression ambiante.

Avantageusement, la chambre de piston de chacune de la pluralité de vannes de décharge comporte un orifice en fin de course du piston permettant de retourner l'air haute pression vers l'entrée de retour d'information correspondante par l'intermédiaire d'une ligne de retour.

Le signal de commande unique envoyé par l'unité de commande électronique est un courant dont l'intensité est modulée en fonction du nombre de vannes de décharge à activer.

Avantageusement, toutes les vannes de décharge sont dans un état désactivé lorsque l'unité de commande électronique est défaillante.

L'unité de commande électronique est en outre destinée à déterminer la résistance équivalente du circuit électrique en mesurant la tension aux bornes dudit circuit électrique.

L'invention vise aussi un système de régulation numérique pleine autorité d'une turbomachine comportant un système de commande selon les caractéristiques ci-dessus.

### Brève description des dessins

D'autres particularités et avantages du procédé et du dispositif selon l'invention ressortiront à la lecture de la description faite ci-après, à titre indicatif mais non limitatif, en référence aux dessins annexés sur lesquels :
- la figure 1 est une vue partielle très schématique d'une turbomachine comportant deux compresseurs et un dispositif de décharge ;
- la figure 1A est une coupe schématique au niveau de l'interface entre les deux compresseurs de la figure 1 ;
- la figure 2 illustre très schématiquement un système de commande comportant une unité de commande électronique, une pluralité de vannes de décharge d'une turbomachine, et un boîtier pneumatique d'activation de la pluralité de vannes de décharge conforme à l'invention ;
- la figure 3 est une variante de la figure 2 ;
- la figure 4 illustre très schématiquement un système de commande selon la figure 2 ou 3 comportant en outre un dispositif de retour d'information ; et
- la figure 5 illustre très schématiquement un système de commande selon l'art antérieur.

### Description détaillée de modes de réalisation

La figure 1 est une vue partielle très schématique d'une turbomachine 1 comportant un compresseur amont 3 basse pression (BP) et un compresseur aval 5 haute pression (HP). La figure 1A est une coupe schématique au niveau de l'interface entre les deux compresseurs 3 et 5 de la figure 1.

Afin d'améliorer les conditions d'utilisation de la turbomachine, un dispositif de décharge 7 comportant des vannes de décharge 9 commandées en tout ou rien, sont réparties sur la périphérie de la turbomachine 1.

Ces vannes de décharge sont montées sur une double peau 11 enveloppant la section d'interface des deux compresseurs 3, 5 formant une cavité de tranquillisation 13 de l'air reliée à un canal d'évacuation d'air 10. La cavité de tranquillisation 13 limite les perturbations dans la veine d'écoulement de l'air.

Le dispositif de décharge 7 peut être composé d'un nombre N quelconque de vannes de décharge 9. De préférence, le nombre N de vannes de décharge 9 est compris entre deux et dix.

Chaque vanne de décharge 9 est dimensionnée pour prélever 1/N du débit total maximum à prélever. Ce dispositif de décharge fait donc appel à une logique de commande du type :
Si le pourcentage de débit à prélever < 1/N
   alors, ouvrir 1 vanne
si 1/N < pourcentage de débit à prélever < 2/N
   alors, ouvrir 2 vannes
Si i/N < pourcentage de débit à prélever < i+1/N
   alors, ouvrir i vannes
Si (N-1)/N < pourcentage de débit à prélever
   alors, ouvrir N vannes.

Conformément à l'invention, la figure 2 illustre très schématiquement un système de commande 15 comportant une unité de commande électronique 17, une pluralité de vannes de décharge 9 d'une turbomachine 1, et un boîtier pneumatique 18 d'activation de la pluralité de vannes de décharge 9.

Le boîtier pneumatique 18 comporte des sorties d'activation 19 correspondant au nombre N de vannes de décharge 9 formant la pluralité de vannes de décharge 9, c'est-à-dire que chaque sortie d'activation 19 correspond à une vanne de décharge 9.

En outre, le boîtier pneumatique 18 comporte une entrée unique de commande 21 recevant un signal de commande 23 depuis une voie 25 de l'unité de commande électronique 17. Ce signal de commande 23 est destiné à agir sur un bobinage de commande 27 d'un moyen distributeur 29 dont les sorties forment lesdites sorties d'activation 19.

Le signal de commande unique 23 envoyé par l'unité de commande électronique 17 est un courant continu dont l'intensité est modulée en fonction du nombre de vannes de décharge 9 à activer. Ainsi une seule voie 25 de l'unité de commande électronique 17 est suffisante pour commander toutes les vannes de décharge 9.

Le moyen distributeur 29 comporte une chambre 31 formant une cavité 35 qui communique avec les sorties d'activation 19 ainsi qu'avec une première pression d'alimentation 37 et une seconde pression d'alimentation 39.

En outre, le moyen distributeur 29 comporte un piston-distributeur 41 qui peut séparer la cavité 35 en une première zone 35a à la première pression d'alimentation et une seconde zone 35b à la seconde pression d'alimentation.

Lorsque le bobinage de commande 27 est alimenté par le signal de commande 23, un champ électromagnétique est généré provoquant par induction un mouvement du piston-distributeur 41 permettant ainsi de relier un nombre déterminé des sorties d'activation 19 à la première pression d'alimentation 37 afin d'activer un même nombre déterminé de vannes de décharge 9. En revanche, les autres sorties sont reliées à la seconde pression d'alimentation 39.

D'une manière générale, la première pression d'alimentation 37 est une haute pression et la seconde pression d'alimentation 39 est une pression ambiante.

En effet, l'air en sortie du compresseur haute pression 5 est pris comme une source d'alimentation de haute pression 37a, tandis que la pression ambiante est une mise à l'air libre 39a.

Chacune de la pluralité de vannes de décharge 9 comporte une chambre 43 connectée via une ligne de commande pneumatique 45 à une des sorties d'activation 19. Chaque chambre 43 comporte un piston de transmission 47 dont le déplacement engendre un mouvement d'une chaîne cinématique 49 agissant sur un organe interne 51 entraînant la fermeture ou l'ouverture du conduit 10 c'est-à-dire, l'activation ou la désactivation de la vanne de décharge 9 correspondante.

On notera que la vanne de décharge 9 est dans un état activé (vanne fermée) lorsque la sortie d'activation 19 correspondante est reliée à la haute pression 37 et qu'elle est dans un état désactivé (vanne ouverte) lorsque la sortie d'activation 19 correspondante est reliée à la pression ambiante 39.

En effet, lorsque la chambre 43 de la vanne de décharge 9 est alimentée en air haute pression 37, le piston de transmission 47 se déplace en comprimant un ressort 46 et la tige du piston 48 déplace la chaîne cinématique 49 qui déclenche la fermeture du canal d'évacuation d'air 10 par l'organe interne 51 de la vanne de décharge 109 correspondante.

En revanche, lorsque la chambre 43 de la vanne de décharge 9 est alimentée en air à pression ambiante 39, le ressort 46 replace alors le piston de transmission 47 en position de repos pour rouvrir la vanne papillon 51 via la chaîne cinématique 49.

Selon l'exemple de la figure 2, le piston-distributeur 41 est un tiroir distributeur comportant un piston de translation 41a relié à un ressort de contre-effort 53. Le piston de translation 41a se déplace dans une chambre de distribution 31 de forme cylindrique ayant une génératrice d'une longueur proportionnelle au nombre N de vannes de décharge 9. L'entrée de l'air à haute pression 37 est disposée à une extrémité de la chambre de distribution 31, tandis que l'entrée de l'air à pression ambiante 39 est disposée à l'autre extrémité de cette chambre 31. Par ailleurs, les sorties d'activation 19 sont disposées à intervalles réguliers entre ces deux entrées de haute pression 37 et de pression ambiante 39.

L'amplitude du déplacement linéaire du tiroir distributeur 41 est fixé par le signal de commande 23 et sa position est stabilisée par le ressort de contre-effort 53.

Ainsi, une position donnée du tiroir distributeur 41 correspond à un nombre donné de vannes de décharge 9 fermées. La position du tiroir distributeur 41 est elle-même fixée par l'intensité du courant du signal de commande 23. Par conséquent, la commande en courant venant de l'unité de commande électronique 17 permet de fermer le nombre de vannes de décharge 9 voulu.

Selon l'exemple de la figure 2, le tiroir distributeur 41 présente une position permettant la fermeture de deux vannes de décharge 9.

On notera que, en cas de perte ou de défaillance de l'unité de commande électronique 17, le ressort de contre-effort 53 ramène le tiroir distributeur 41 dans une position correspondant à l'ouverture (état désactivé) de toutes les vannes de décharge 9, ce qui prévient tout pompage durant la décélération des compresseurs.

Avantageusement, la partie électrique du moyen distributeur 29 est redondée de sorte que chaque voie de l'unité de commande électronique 17 peut commander toutes les vannes de décharges 9 de manière indépendante.

La figure 3 est une variante de la figure 2, illustrant très schématiquement un système de commande d'une pluralité de vannes de décharge 9. L'exemple de la figure 3 se distingue de celui de la figure 2 par le fait que le piston-distributeur est un piston rotatif 41b pouvant tourner à l'intérieur d'une chambre de distribution 31 ayant un diamètre d'une longueur proportionnelle au nombre N de vannes de décharge 9.

Le signal de commande unique 23 agit sur le bobinage de commande 27 du piston rotatif 41b. Le bobinage de commande 27 peut de façon connue, être intégré à un moteur pas-à-pas pour agir sur l'orientation angulaire du piston rotatif 41b.

Ce piston rotatif 41b est par exemple en forme de papillon dont l'orientation angulaire correspond à un nombre donné de vannes de décharge 9 fermées.

En effet, les entrées de l'air à haute pression 37 et à pression ambiante 39 sont disposées de façon diamétralement opposées. Par ailleurs, les sorties d'activation 19 peuvent être disposées à intervalles réguliers sur une moitié circonférentielle de la chambre de distribution 31 entre les entrées de haute pression 37 et de pression ambiante 39.

L'angle de rotation du piston rotatif 41b est elle-même fixée par l'intensité du courant du signal de commande 23. Par conséquent, la commande en courant venant de l'unité de commande électronique 17 permet de fermer le nombre de vannes de décharge 9 voulu.

L'exemple de la figure 3, montre un piston rotatif 41b présentant une orientation angulaire qui permet la fermeture d'une seule vanne de décharge 9.

La figure 4 illustre très schématiquement un système de commande 15 d'une pluralité de vannes de décharge 9 comportant un dispositif de retour d'information 53.

En effet, le boîtier pneumatique 18 de la figure 4 se distingue de celui de la figure 2 ou 3, par le fait qu'il comporte en outre un dispositif de retour d'information 53 comprenant des entrées 55 de retour d'information pneumatique connectées une à une à la pluralité de vannes de décharge 9.

Ce dispositif de retour d'information 53 permet d'indiquer un état d'activation (fermeture) ou de désactivation (ouverture) de chacune des vannes de décharge 9. Par conséquent, toute vanne de décharge 9 défaillante peut être immédiatement localisée.

En effet, le dispositif de retour d'information 53 transforme le retour d'information pneumatique de la pluralité de vannes de décharge 9 en un signal unique d'information 57 permettant à l'unité de commande électronique 17 de déterminer un état d'activation ou de désactivation de chacune des vannes de décharge 9.

Par conséquent, il suffit d'allouer une seule voie 26 de l'unité de commande électronique 17 pour mesurer le signal unique d'information 57 envoyé par le boîtier pneumatique 18.

A titre d'exemple, chacune des entrées 55 de retour d'information comporte un piston de retour 59 commutant selon l'état d'activation ou de désactivation de la vanne de décharge 9 qui lui est connectée, entre un premier élément résistif 61 et un second élément résistif 63. Le premier élément résistif 61 possède une résistance identique R0 pour toutes les entrées 55 de retour d'information. Le second élément résistif 63 possède une résistance R1, R2, ... Ri, ... RN différente pour chacune des entrées 55 de retour d'information et différente aussi de celle du premier élément résistif 61, c'est-à-dire R0 ≠ R1 ≠ R2 ≠ ... ≠ Ri ≠ ... ≠ RN.

La commutation du piston de retour 59 de chacune des entrées 55 de retour d'information permet de connecter entre eux et en série l'un des premier et second éléments résistifs 61, 63 de chacune des entrées 55 de retour d'information pour former un circuit électrique 65 dont la résistance équivalente indique l'état réel d'activation des vannes de décharge 9. On notera que, les éléments résistifs du circuit électrique 65 peuvent aussi être connectés en parallèle.

L'unité de commande électronique 17 alimente en courant le circuit électrique 65 qui traverse les N résistances commutées (une par vanne) et mesure via une interface 67 du boîtier pneumatique 18, la tension aux bornes de ce circuit électrique 65 afin de déterminer la résistance équivalente de ce circuit 65.

La chambre 43 du piston de chacune de la pluralité de vannes de décharge 9 comporte un orifice 69 en fin de course du piston de transmission 47 permettant de retourner l'air haute pression vers l'entrée 55 de retour d'information correspondante par l'intermédiaire d'une ligne de retour 71.

Ainsi, quand le boîtier pneumatique 18 envoie de l'air haute pression dans la ligne de commande 45 de la vanne de décharge 9 pour provoquer sa fermeture, la translation du piston de transmission 47 découvre en fin de course l'orifice 69 qui retourne l'air haute pression vers le dispositif de retour d'information 53 par la ligne de retour 71 dédiée. A l'entrée de cette ligne de retour 71 côté boîtier pneumatique 18, le piston de retour 59 de l'entrée 55 se translate sous l'effet de la pression et vient commuter la résistance associée à la vanne de décharge 9 de R0 à Ri (Ri étant la résistance du second élément résistif 63 de l'entrée 55 de retour d'information correspondante). La résistance lue par l'unité de commande électronique 17 est alors modifiée ce qui indique la fermeture de la vanne de décharge 9. Selon cet exemple, la valeur par défaut de la résistance associée à une vanne de décharge 9 ouverte est R0.

On notera que, les résistances sont différenciées par vanne de décharge 9 afin de permettre la détection immédiate (dans la limite du temps de réponse de l'unité de commande électronique 17) d'un blocage d'une vanne de décharge 9 et de la localisation de cette vanne 9 défaillante pour les opérations de maintenance ultérieures.

Avantageusement, la partie électrique du dispositif de retour d'information 53 est redondée pour permettre à chaque voie de l'unité de commande électronique 17, une lecture indépendante, de la résistance équivalente du circuit électrique 63.

Ainsi, le système de commande 15 selon l'invention permet de commander plusieurs vannes de décharge 9 du type tout ou rien par un seul signal électrique 23.

De même, il permet de mesurer la position de ces vannes de décharge 9 par un signal unique d'information 57. Il permet ainsi de localiser une vanne de décharge 9 défaillante tout en réduisant les délais de détection de cette vanne défaillante.

En outre, le système de commande 15 permet de réduire le nombre de circuits électroniques de commande alloués à la commande de vannes de décharge 9.

Le système de commande 15 permet aussi de réduire la consommation électrique de l'unité de commande électronique 17.

Bien entendu, le système de commande 15 décrit ci-dessus est intégré à un système de régulation numérique pleine autorité (FADEC) de la turbomachine 1.

## Revendications

1. Boîtier pneumatique (18) d'activation d'une pluralité de vannes de décharge (9) d'une turbomachine (1), le boîtier pneumatique (18) comportant des sorties d'activation (19) correspondant au nombre de vannes de décharge (9) formant ladite pluralité de vannes de décharge (9), une entrée unique de commande (21) recevant un signal de commande unique (23) d'une unité de commande électronique (17), le signal de commande (23) étant destiné à agir sur un bobinage de commande (27) d'un moyen distributeur (29) dont les sorties forment lesdites sorties d'activation (19), **caractérisé en ce qu'**il comporte un dispositif de retour d'information (53) comprenant des entrées (55) de retour d'information connectées une à une à la pluralité de vannes de décharge (9), chacune des entrées (55) de retour d'information comporte un piston de retour (59) commutant selon l'état d'activation ou de désactivation de la vanne de décharge (9) qui lui est connectée, entre un premier élément résistif (61) et un second élément résistif (63), le premier élément résistif (61) ayant une résistance identique pour toutes les entrées (55) de retour d'information et le second élément résistif (63) ayant une résistance différente pour chacune des entrées (55) de retour d'information, la commutation du piston de retour (59) de chacune des entrées (55) de retour d'information permettant de connecter entre eux l'un des premier et second éléments résistifs (61, 63) de chacune des entrées (55) de retour d'information pour former un circuit électrique (65) ayant une résistance équivalente dont la valeur indique les vannes de décharge (9) réellement activées.

2. Boîtier pneumatique selon la revendication 1, **caractérisé en ce que** ledit moyen distributeur (29) comporte un piston-distributeur (41) séparant une cavité (35) communicant avec les sorties d'activation (19), en une première zone (35a) à une première pression d'alimentation (37) et une seconde zone (35b) à une seconde pression d'alimentation (39), de sorte que le bobinage de commande (27), lorsqu'il est alimenté par le signal de commande 23, provoque un mouvement dudit piston-distributeur (41) permettant ainsi de relier un nombre déterminé desdites sorties d'activation (19) à ladite première pression d'alimentation (37), les autres sorties étant reliées à ladite seconde pression d'alimentation (39).

3. Boîtier pneumatique selon la revendication 2, **caractérisé en ce que** le piston-distributeur (41) est un tiroir distributeur dont l'amplitude du déplacement linéaire est fixé par le signal de commande (23).

4. Boîtier pneumatique selon la revendication 2, **caractérisé en ce que** le piston-distributeur (41) est un piston rotatif (41b) dont l'angle de rotation est fixé par le signal de commande (23).

5. Boîtier pneumatique selon l'une quelconque des revendications 1 à 4, **caractérisé en ce que** le dispositif de retour d'information (53) est destiné à transformer le retour d'information de la pluralité de vannes de décharge (9) en un signal unique d'information (57) permettant à l'unité de commande électronique (17) de déterminer un état d'activation ou de désactivation de chacune des vannes de décharge (9).

6. Boîtier pneumatique selon la revendication 2, **caractérisé en ce que** la première pression d'alimentation (37) est une haute pression et la seconde pression d'alimentation (39) est une pression ambiante.

7. Système de commande (15) comportant une unité de commande électronique (17), une pluralité de vannes de décharge (9), et un boîtier pneumatique (18) selon l'une quelconque des revendications 1 à 6, **caractérisé en ce que** chacune de la pluralité de vannes de décharge (9) comporte une chambre (43) connectée via une ligne de commande (45) pneumatique à une sortie desdites sorties d'activation (19), ladite chambre (43) comportant un piston de transmission (47) dont le déplacement engendre un mouvement d'une chaîne cinématique (49) provoquant l'activation ou la désactivation de la vanne de décharge (9) correspondante.

8. Système selon la revendication 7, **caractérisé en ce que** la vanne de décharge (9) est dans un état activé lorsque la sortie d'activation (19) correspondante est reliée à la haute pression.

9. Système selon la revendication 7, **caractérisé en ce que** la vanne de décharge (9) est dans un état désactivé lorsque la sortie d'activation (19) correspondante est reliée à la pression ambiante.

10. Système selon l'une quelconque des revendications 7 à 9, **caractérisé en ce que** la chambre (43) de chacune de la pluralité de vannes de décharge (9) comporte un orifice (69) en fin de course du piston de transmission (47) permettant de retourner l'air haute pression vers l'entrée (55) de retour d'information correspondante par l'intermédiaire d'une ligne de retour (71).

11. Système selon l'une quelconque des revendication 7 à 10, **caractérisé en ce que** le signal de commande (23) unique envoyé par l'unité de commande électronique (17) est un courant dont l'intensité est modulée en fonction du nombre de vannes de décharge (9) à activer.

12. Système selon l'une quelconque des revendication 7 à 11, **caractérisé en ce que** toutes les vannes de décharge (9) sont dans un état désactivé lorsque l'unité de commande électronique (17) est défaillante.

13. Système selon l'une quelconque des revendication 7 à 12, **caractérisé en ce que** l'unité de commande électronique (17) est en outre destinée à déterminer la résistance équivalente du circuit électrique (53) en mesurant la tension aux bornes dudit circuit électrique.

14. Système de régulation numérique pleine autorité d'une turbomachine (1), **caractérisé en ce qu'**il comporte un système de commande (15) selon l'une quelconque des revendications 7 à 13.

15. Turbomachine comportant un compresseur amont (3) basse pression, un compresseur aval (5) haute pression et des vannes de décharge (9) montées sur une double peau (11) enveloppant une section d'interface desdits compresseurs (3, 5), **caractérisé en ce qu'**il comporte un boîtier pneumatique (18) selon l'une quelconque des revendications 1 à 6 pour l'activation desdits vannes de décharge (9).

## Claims

1. A pneumatic unit (18) for activating a plurality of discharge valves (9) in a turbomachine (1), the pneumatic unit (18) comprising activation outlets (19) corresponding to the number of discharge valves (9) forming said plurality of discharge valves (9), a single control input (21) receiving a single control signal (23) from an electronic control unit (17), the control signal (23) being designed to act on a control winding (27) of a manifold means (29) having outlets that form said activation outlets (19), **characterized in that** it comprises an information return device (53) including information return inlets (55) connected to respective corresponding ones of the plurality of discharge valves (9), each of the information return inlets (55) includes a return piston (59) switching between a first resistor (61) and a second resistor (63) depending on the activation or deactivation state of the discharge valve (9) that is connected thereto, the first resistor (61) having an identical resistance for all of the information return inlets (55), and the second resistor (63) having a resistance that is different for each of the information return inlets (55), the switching of the return piston (59) at each of the information return inlets (55) enabling one of the first and second resistors (61, 63) of each of the information return inlets (55) to be connected to the others to form an electrical circuit (65) presenting an overall resistance indicative of which discharge valves (9) are genuinely activated.

2. A pneumatic unit according to claim 1, **characterized in that** said manifold means (29) includes a manifold piston (41) that subdivides a cavity (35) in communication with the activation outlets (19) into a first zone (35a) at a first feed pressure (37), and a second zone (35b) at a second feed pressure (39), such that when the control winding (27) is powered by the control signal (23), it causes said manifold piston (41) to move, thereby enabling a determined number of said activation outlets (19) to be connected to said first feed pressure (37), with the other outlets then being connected to said second feed pressure (39).

3. A pneumatic unit according to claim 2, **characterized in that** the manifold piston (41) is a slider with the amplitude of its linear displacement being determined by the control signal (23).

4. A pneumatic unit according to claim 2, **characterized in that** the manifold piston (41) is a rotary piston (41b) turned to an angle that is determined by the control signal (23).

5. A pneumatic unit according to anyone of claims 1 to 4, **characterized in that** the information return device (53) is designed to transform the information returned from the plurality of discharge valves (9) into a single information signal (57) enabling the electronic control unit (17) to determine the activation or deactivation state of each of the discharge valves (9).

6. A pneumatic unit according to claim 2, **characterized in that** the first feed pressure (37) is a high pressure and the second feed pressure (39) is an ambient pressure.

7. A control system (15) comprising an electronic control unit (17), a plurality of discharge valves (9), and a pneumatic unit (18) according to anyone of claims 1 to 6, **characterized in that** each of the plurality of discharge valves (9) comprises a chamber (43) connected via a pneumatic control line (45) to a respective one of said activation outlets (19), said chamber (43) containing a transmission piston (47) which, on being displaced, moves a drive linkage (49) causing the corresponding discharge valve (9) to be activated or deactivated.

8. A system according to claim 7, **characterized in that** the discharge valve (9) is in an activated state when the corresponding activation outlet (19) is connected to high pressure.

9. A system according to claim 7, **characterized in that** the discharge valve (9) is in a deactivated state when the corresponding activation outlet (19) is connected to low pressure.

10. A system according to anyone of claims 7 to 9, **characterized in that** the chamber (43) of each of the plurality of discharge valves (9) includes an orifice (69) at the end of the stroke of the transmission piston (47), enabling high pressure air to be returned to the corresponding information return inlet (55) via a return line (71).

11. A system according to anyone of claims 7 to 10, **characterized in that** the single control signal (23) sent by the electronic control unit (17) is a current of magnitude that is modulated as a function of the number of discharge valves (9) to be activated.

12. A system according to anyone of claims 7 to 11, **characterized in that** all of the discharge valves (9) are in a deactivated state in the event of the electronic control unit (17) failing.

13. A system according to anyone of claims 7 to 12, **characterized in that** the electronic control unit (17) is also designed to determine the overall resistance of the electrical circuit (53) by measuring the voltage across the terminals of said electrical circuit.

14. A full authority digital electronic control system for a turbomachine (1), **characterized in that** it comprises a control system (15) according to anyone of claims 7 to 13.

15. A turbomachine (1) comprising an upstream low pressure compressor (3), a downstream high pressure compressor (5) and discharge valves (9) mounted in a double skin (11) surrounding an interface section between said compressors (3, 5), **characterized in that** it comprises a pneumatic unit (18) according to anyone of claims 1 to 6 for activating said plurality of discharge valves (9).

## Patentansprüche

1. Pneumatikgehäuse (18) zur Aktivierung einer Vielzahl von Entlastungsventilen (9) einer Turbomaschine (1), wobei das Pneumatikgehäuse (18) Aktivierungsausgänge (19) aufweist, die der Anzahl an Entlastungsventilen (9), welche die Vielzahl von Entlastungsventilen (9) bildet, entsprechen, wobei ein einziger Steuereingang (21) ein einziges Steuersignal (23) von einer elektronischen Steuereinheit (17) empfängt, wobei das Steuersignal (23) dazu bestimmt ist, auf eine Steuerwicklung (27) eines Steuermittels (29) zu wirken, dessen Ausgänge die Aktivierungsausgänge (19) bilden, **dadurch gekennzeichnet, daß** es eine Rückmeldevorrichtung (53) mit Rückmeldeeingängen (55) umfaßt, die einzeln mit der Vielzahl von Entlastungsventilen (9) verbunden sind, wobei ein jeder der Rückmeldeeingänge (55) einen Rückzugkolben (59) umfaßt, der entsprechend dem Aktivierungs- oder Deaktivierungszustand des Entlastungsventils (9), das mit ihm verbunden ist, zwischen einem ersten Widerstandselement (61) und einem zweiten Widerstandselement (63) umschaltet, wobei das erste Widerstandselement (61) für alle Rückmeldeeingänge (55) einen gleichen Widerstand aufweist und das zweite Widerstandselement (63) für einen jeden der Rückmeldeeingänge (55) einen anderen Widerstand hat, wobei die Umschaltung des Rückzugkolbens (59) eines jeden der Rückmeldeeingänge (55) ermöglicht, eines des ersten und des zweiten Widerstandselements (61, 63) eines jeden der Rückmeldeeingänge (55) untereinander zu verbinden, um einen Stromkreis (65) zu bilden, der einen Äquivalentwiderstand hat, dessen Wert die tatsächlich aktivierten Entlastungsventile (9) anzeigt.

2. Pneumatikgehäuse nach Anspruch 1, **dadurch gekennzeichnet, daß** das Steuermittel (29) einen Steuerkolben (41) umfaßt, der einen mit den Aktivierungsausgängen (19) in Verbindung stehenden Hohlraum (35) in einen ersten Bereich (35a) mit einem ersten Versorgungsdruck (37) und einen zweiten Bereich (35b) mit einem zweiten Versorgungsdruck (39) trennt, so daß die Steuerwicklung (27) - wenn sie mit dem Steuersignal (23) gespeist wird - eine Bewegung des Steuerkolbens (41) bewirkt, wodurch es möglich ist, eine bestimmte Anzahl der Aktivierungsausgänge (19) mit dem ersten Versorgungsdruck (37) zu verbinden, während die anderen Ausgänge mit dem zweiten Versorgungsdruck (39) verbunden sind.

3. Pneumatikgehäuse nach Anspruch 2, **dadurch gekennzeichnet, daß** der Steuerkolben (41) ein Steuerschieber ist, dessen Linearbewegungsausschlag durch das Steuersignal (23) festgelegt ist.

4. Pneumatikgehäuse nach Anspruch 2, **dadurch gekennzeichnet, daß** der Steuerkolben (41) ein Rotationskolben (41 b) ist, dessen Rotationswinkel durch das Steuersignal (23) festgelegt ist.

5. Pneumatikgehäuse nach einem der Ansprüche 1 bis 4, **dadurch gekennzeichnet, daß** die Rückmeldevorrichtung (53) dazu bestimmt ist, die Rückmeldung der Vielzahl von Entlastungsventilen (9) in ein einziges Informationssignal (57) umzuwandeln, das der elektronischen Steuereinheit (17) ermöglicht, einen Aktivierungs- oder Deaktivierungszustand eines jeden der Entlastungsventile (9) zu bestimmen.

6. Pneumatikgehäuse nach Anspruch 2, **dadurch gekennzeichnet, daß** der erste Versorgungsdruck (37) ein Hochdruck ist und der zweite Versorgungsdruck (39) ein Umgebungsdruck ist.

7. Steuersystem (15), das eine elektronische Steuereinheit (17), eine Vielzahl von Entlastungsventilen (9) sowie ein Pneumatikgehäuse (18) nach einem der Ansprüche 1 bis 6 umfaßt, **dadurch gekennzeichnet, daß** ein jedes der Vielzahl von Entlastungsventilen (9) eine Kammer (43) aufweist, die über eine pneumatische Steuerleitung (45) an einen Ausgang der Aktivierungsausgänge (19) angeschlossen ist, wobei die Kammer (43) einen Übertragungskolben (47) umfaßt, dessen Bewegung eine Bewegung einer kinematischen Verbindung (49) auslöst, welche die Aktivierung oder die Deaktivierung des entsprechenden Entlastungsventils (9) bewirkt.

8. System nach Anspruch 7, **dadurch gekennzeichnet, daß** das Entlastungsventil (9) sich in einem aktivierten Zustand befindet, wenn der entsprechende Aktivierungsausgang (19) mit dem Hochdruck verbunden ist.

9. System nach Anspruch 7, **dadurch gekennzeichnet, daß** das Entlastungsventil (9) sich in einem deaktivierten Zustand befindet, wenn der entsprechende Aktivierungsausgang (19) mit dem Umgebungsdruck verbunden ist.

10. System nach einem der Ansprüche 7 bis 9, **dadurch gekennzeichnet, daß** die Kammer (43) eines jeden der Vielzahl von Entlastungsventilen (9) am Ende des Hubes des Übertragungskolbens (47) eine Öffnung (69) aufweist, die ermöglicht, die Hochdruckluft mittels einer Rückleitung (71) zum entsprechenden Rückmeldeeingang (55) zurückzuführen.

11. System nach einem der Ansprüche 7 bis 10, **dadurch gekennzeichnet, daß** das durch die elektronische Steuereinheit (17) gesandte einzige Steuersignal (23) ein Strom ist, dessen Stärke in Abhängigkeit der Anzahl von zu aktivierenden Entlastungsventilen (9) geregelt wird.

12. System nach einem der Ansprüche 7 bis 11, **dadurch gekennzeichnet, daß** alle Entlastungsventile (9) sich in einem deaktivierten Zustand befinden, wenn die elektronische Steuereinheit (17) ausfällt.

13. System nach einem der Ansprüche 7 bis 12, **dadurch gekennzeichnet, daß** die elektronische Steuereinheit (17) ferner dazu bestimmt ist, den Äquivalentwiderstand des Stromkreises (53) durch Messen der Spannung an den Anschlüssen des Stromkreises zu bestimmen.

14. Volldigitales Regelsystem einer Turbomaschine (1), **dadurch gekennzeichnet, daß** es ein Steuersystem (15) nach einem der Ansprüche 7 bis 13 umfaßt.

15. Turbomaschine mit einem stromaufwärtigen Niederdruckverdichter (3), einem stromabwärtigen Hochdruckverdichter (5) sowie Entlastungsventilen (9), die an einer einen Übergangsflächenabschnitt der Verdichter (3, 5) umgebenden Doppelhaut (11) angebracht sind, **dadurch gekennzeichnet, daß** sie ein Pneumatikgehäuse (18) nach einem der Ansprüche 1 bis 6 für die Aktivierung der Entlastungsventile (9) umfaßt.
